# EUROPÄISCHE PATENTSCHRIFT

(11) **EP 0 739 266 B1**
(45) Veröffentlichungstag und Bekanntmachung des Hinweises auf die Patenterteilung: **06.10.1999**
(21) Anmeldenummer: 95903257.4
(22) Anmeldetag: 24.12.1994
(51) Int. Cl.: B25D 17/08

(54) **EINRICHTUNG AN HANDWERKZEUGMASCHINEN ZUR DREHMITNAHME VON WERKZEUGEN**
DEVICE ON HAND MACHINE TOOLS FOR ROTARY TOOL DRIVE
DISPOSITIF D'ENTRAINEMENT EN ROTATION D'OUTILS POUR MACHINES-OUTILS MANUELLES

(30) Priorität: 14.01.1994 DE 4400969
(43) Veröffentlichungstag der Anmeldung: 30.10.1996
(73) Patentinhaber: ROBERT BOSCH GMBH, 70442 Stuttgart (DE)
(72) Erfinder: WIERSPECKER, Horst, D-71229 Leonberg (DE); NEUBERT, Heinz, D-73061 Ebersbach (DE)
(86) Internationale Anmeldenummer: DE9401534
(87) Internationale Veröffentlichungsnummer: WO9519243

(56) Entgegenhaltungen:
- EP-A- 0 181 093
- EP-A- 0 433 876
- EP-A- 0 622 157
- WO-A-88/09245
- DE-A- 4 211 533
- DE-A- 4 313 578
- FR-A- 2 420 021

## Beschreibung

### Stand der Technik

Die Erfindung geht aus von einer Einrichtung an Handwerkzeugmaschinen zur Drehmitnahme von schlagenden und/oder bohrenden Werkzeugen nach dem Oberbegriff des Patentanspruchs 1 sowie von einem dabei verwendeten Werkzeug und Werkzeughalter.

Eine solche Einrichtung ist aus der EP- 433 876 A1 bekannt, wobei die trapez- oder rechteckförmigen Drehmitnahmenuten am Werkzeugschaft und die entsprechenden Drehmitnahmeleisten am Werkzeughalter an ihren Drehmitnahmeflanken eine begrenzte Verschleißreserve haben. Insbesondere bei Werkzeugen mit großem Arbeitsdurchmesser und bei leistungsstarken Maschinen brechen danach die Stege zwischen den Nuten bzw. die Leisten in der Aufnahmebohrung des Werkzeughalters weg. Außerdem wird die rückwartige Flanke der trapez - oder rechteckförmigen Drehmitnahmenuten insbesondere bei verkanteten Meißelarbeiten mit harten Drehmomentstößen belastet, was Kerbwirkungen zur Folge hat, die ein Ausbrechen der Leisten am Werkzeughalter und der Stege zwischen den Nuten am Werkzeugschaft begünstigt.

Aus der DE 42 11 533 A1 ist ferner eine sehnenförmige Ausnehmung am Werkzeugschaft bekannt, die einer im wesentlichen trapezförmigen Nut zur Drehmitnahme gegenüberliegt. Die sehnenförmige Ausnehmung dient zur Verbesserung der Kompatibilität, indem ein derart ausgebildeter Werkzeugschaft in Handwerkzeuggeräten mit verschieden breiten Drehmitnahmeleisten an ihren Werkzeughalter einsetzbar ist. Die Drehtmitnahme erfolgt hier jedoch sehr einseitig, nahezu ausschließlich an der in Antriebsrichtung liegenden Drehmitnahmeflanke der gegenüberliegenden Nut, da die Verriegelungskörper des Werzeughalters in den ihnen zugeordneten Verriegelungsmulden am Werkzeugschaft nur ein geringes Drehmoment aufnehmen.

### Vorteile der Erfindung

Zur Erzielung einer gleichmäßigeren Drehmomentbelastung des Werkzeugschafes und des Werkzeughalters wird die erfindungsgemäße Einrichtung mit den kennzeichnenden Merkmalen des Patentanspruchs 1 ausgebildet, wobei außer den mindestens zwei einander zumindest etwa gegenüberliegenden Drehmitnahmen eine weitere Drehmitnahme mit einem sehnenförmigen Auslauf auf mindestens einer Längsseite des Werkzeugschaftes bzw. des Werkzeughalters in demjenigen Umfangsbereich angeordnet ist, der der Axialverriegelung zumindest in etwa gegenüberliegt. Durch diese Lösung laßt sich in vorteilhafter Weise die Verschleißreserve für den Werkzeughalter erhöhen und die Kerbwirkung am Werkzeugschaft durch die flächige Drehmitnahme in diesem Bereich verringern bzw. ganz vermeiden. Ein weiterer Vorteil besteht darin, daß beim Klemmen derartiger Werkzeuge z.B. im Bohrloch, diese auch mit Maximalbelastung im Ruckwärtsgang bei schlagförmig ansprechender Überlastkupplung zu betreiben ist.

Durch die in den Unteransprüchen aufgeführten Maßnahmen ergeben sich vorteilhafte Weiterbildungen und Verbesserungen der in den Hauptansprüchen angegebenen Merkmale.

### Zeichnung

Mehrere Ausführungsbeispiele der Erfindung sind in der Zeichnung dargestellt und in der nachfolgenden Beschreibung näher erläutert. Es zeigen Figur 1 einen Werkzeughalter eines Bohrhammers mit eingesetztem Werkzeug im Querschnitt in vergrößerter Darstellung, Figur 2 zeigt einen Längsschnitt durch das vordere Ende des Werkzeughalters nach II-II aus Figur 1 und Figur 3 zeigt den Werkzeugschaft. Drei weitere Ausführungsbeispiele eines erfindungsgemäß ausgebildeten Werkzeugschaftes im Querschnitt und dem entsprechend ausgebildeten Werkzeughalter zeigen die Figuren 4 und 5, 6 und 7 sowie 8 und 9.

### Beschreibung der Ausführungsbeispiele

Die erfindungsgemäße Einrichtung an Werkzeugmaschinen zur Drehmitnahme von schlagenden und/oder bohrenden Werkzeugen, insbesondere an Schlagbohrmaschinen und Bohrhämmern bzw. Schlaggeräten besteht im wesentlichen aus einem in Pfeilrichtung antreibbaren Werkzeughalter 10 und einen darin eingesetzten Werkzeugschaft 11 eines zum Bohren und/oder Schlagen verwendeten Werkzeuges 12. Einen Querschnitt durch eine solche Einrichtung zeigt Figur 1 als erstes Ausführungsbespiel in Verbindung mit Figur 2 und 3. Der in Figur 2 mit seinem vorderen Ende im Längsschnitt dargestellte Werkzeughalter bildet in nicht dargestellter, gemaß der WO 88/09245 bekannter Weise das Ende einer hohlzylindrischen, angetriebenen Werkzeugspindel eines Bohrhammers, in welche axial beweglich ein Döpper aufgenommen ist, der von einem Schlagwerk des Bohrhammers zyklisch auf die Stirnseite des Werkzeugschaftes 1 geschlagen wird, welcher in die Aufnahmebohrung 13 des Werkzeughalters 10 eingesetzt wird. Der Werkzeughalter 10 weist dabei einen radialen Durchbruch 14 auf, in welchem ein Verriegelungskörper 15 eingesetzt ist. Der verlaufende Verriegelungskörper 15 ist in nicht dargestellter Weise beim Einschieben des Werkzeugschaftes 11 in die Aufnahmebohrung 13 radial nach außen verschiebbar und rastet zur Axialverriegelung des Werkzeuges 10 mittels einer Arretierhülse federelastisch in eine entsprechend im Werkzeugschaft 11 eingearbeitete, axial verlaufende Verrriegelungsmulde 16 ein. Der zylindrisch ausgebildete Verriegelungskörper 15 ist an seinen axialen Enden kugelförmig gerundet. Die Verriegelungsmulde 16 ist als Hohlkehle ausgebildet und endet bereits vor dem hinteren Ende des Werkzeugschaftes 11 mit einer entsprechenden sphärischen Wölbung. Zu beiden Seiten dieser aus dem Verriegelungskörper 15 und der Verriegelungsmulde 16 gebildeten Axialverriegelung sind in den gegenüberliegenden Bereichen zwei Drehmitnahmen angeordnet, wobei die eine Drehmitnahme aus einer schmalen trapezförmigen, axial zum Schaftende auslaufenden Drehmitnahmenut 17 im Werkzeugschaft 11 und einer damit zusammenwirkenden, axial verlaufenden Drehmitnahmeleiste 18 in der Aufnahmebohrung 13 des Werkzeughalters besteht. Die zweite Drehmitnahme im gegenüberliegenden Bereich wird aus einer breiteren Drehmitnahmenut 19 im Werkzeugschaft 11 und einer entsprechend breiteren, darin eingreifenden Drehmitnahmeleiste 20 des Werkzeughalters 10 gebildet.

Eine dritte Drehmitnahme befindet sich in dem der Axialverriegelung gegenüberliegenden Bereich. Diese Drehmitnahme ist derart ausgebildet, daß dort der Werkzeugschaft 11 eine axial bis zum Schaftende auslaufende sehnenförmige Ausnehmung 21 (Abflachung oder Abschnitt) aufweist und der Werkzeughalter 10 im entsprechenden Umfangsbereich der Aufnahmebohrung 13 einen axial verlaufenden sehnenförmigen Vorsprung 22 hat. Diese Drehmitnahme hat nicht wie die zwei anderen Drehmitnahmen eine radiale Flanke zur Drehmomentübertragung sondern eine wesentlich größere Fläche durch den sehnenförmigen Auslauf zum Umfang des Werkzeugschaftes 11 bzw. zur Aufnahmebohrung 13 des Werkzeughalters 10. Dadurch wird in diesem Bereich die Flächenpressung und als Folge davon der Verschleiß verringert, was sich insbesondere auch auf die radialen Drehmitnahmeflanken der beiden anderen Drehmitnahmen positiv auswirkt. Dies gilt in gleicher Weise auch für die rückwärtigen Flanken der Drehmitnahmen, welche insbesondere bei Meißelarbeiten stoßförmig beansprucht werden können, wobei dann Kerbwirkungen an den rechteck- bzw.trapezförmigen Drehmitnahmen Beschädigungen am Werkzeugschaft und/oder am Werkzeughalter hervorrufen können. Durch den sehnenförmigen Auslauf der dritten Drehmitnahme wird hier ebenfalls eine flächige Anlage zwischen Werkzeugschaft 11 und Werkzeughalter 10 geschaffen, bei welcher keinerlei Kerbwirkung auftritt. Diese Drehmitnahme entlastet in gleicher Weise auch die zwei anderen Drehmitnahmen bezüglich der Kerbbeanspruchung, insbesondere bei Meißelarbeiten.

In dem Zweiten Ausführungsbeispiel eines Werkzeugschaftes 11 eines Werkzeughalters 10 nach Figur 4 und eines Werkzeughalters 10 nach Figur 5 werden aus den Figuren 1 bis 3 für gleiche Teile gleiche Bezugszahlen verwendet. Im Unterschied zum ersten Ausführungsbeispiel ist dort die der Axialverriegelung gegenüberliegende dritte Drehmitnahme, bestehend aus der Ausnehmung 21 am Werkzeugschaft 11 und dem Vorsprung 22 am Werkzeughalter 10 in Antriebsrichtung gemäß Pfeil mit einer radial verlaufenden Flanke 21a, 22a versehen, die ausschließlich zur Drehmomentübertragung in Antriebsrichtung dient. Die rückwärtige Flanke dieser Drehmitnahme verläuft dagegen wie im ersten Ausführungsbeispiel sehnenförmig zum Umfang des Werkzeugschaftes 11 bzw. zur Aufnahmebohrung 13 des Werkzeughalters 10, um gefährliche linksdrehende Drehimpulsschläge, insbesondere bei Meißelarbeiten mit feststehendem Werkzeughalter aufzunehmen.

Im dritten Ausführungsbeispiel eines Werkzeugschaftes 11 nach Figur 6 und eines Werkzeughalters 10 nach Figur 7 sind auch die beiden einander gegenüberliegenden Drehmitnahmen, welche aus den Drehmitnahmenuten 17 und 19 und den Drehmitnahmeleisten 18 und 20 bestehen, an ihren den Drehmitnahmeflächen abgewandten Bereichen sehnenförmig zum Umfang des Werkzeugschaftes 11 bzw. zur Aufnahmebohrung 13 auslaufend ausgebildet. Die Drehmitnahmeflanke 21a, 22a der dritten Drehmitnahme 21, 22 liegt hier senkrecht unter der Axialverriegelung 15, 16.

Im vierten Ausführungsbeispiel nach Figur 8 und 9 ist alternativ zu den vorherigen Ausführungsbeispielen eine breitere Axialverriegelung mit dem Verriegelungskörper 15a und der damit zusammenwirkenden Verriegelungsmulde 16a im Werkzeugschaft 11 dargestellt, wobei diese Axialverriegelung in Richtung auf die schmalere Drehmitnahme am Umfang versetzt angeordnet ist. Außerdem ist dort die der Axialverriegelung gegenüberliegende dritte Drehmitnahme so ausgebildet, daß ihre drehmomentübertragende Flanke 21a mit dem sehnenförmig zum Umfang des Werkzeugschaftes 11 auslaufenden Abschnitt 21b einen Winkel von mindestens 90° bildet. Diese dritte Drehmitnahme ist ebenfalls in Richtung auf die schmalere Drehmitnahme 17, 18 in Umfangsrichtung versetzt angeordnet, um eine möglichst gleichmäßige Beanspruchung des Werkzeugschaftes 11 zu bekommen. Gegenüber dem ersten Ausführungsbeispiel sind hier die zwei einander gegenüberliegenden, verschieden breiten Drehmitnahmen vertauscht angeordnet.

Die Erfindung ist nicht auf die dargestellten Ausführungsbeispiele beschränkt, da insbesondere die Anzahl und die Form einzelner, der Axialverriegelung nicht gegenüberliegenden Drehmitnahmen frei gewählt werden kann. Außerdem kann die sehnenförmige Drehmitnahme in dem der Axialverriegelung gegenüberliegenden Bereich auch zur Verbesserung der Kompatibilität zwischen Werkzeugschaft und Werkzeughalter mit verwendet werden, indem beispielsweise der Werkzeugschaft 11 im Ausführungsßeispiel nach Figur 1 in einen Werkzeughalter mit einer in Figur 1 gestrichelt angedeuteten dritten Drehmitnahmeleiste 22c anstelle des Vorsprungs 22 oder in einen Werkzeughalter 10 nach Figur 5 eingesetzt wird.

## Patentansprüche

1. Einrichtung an Handwerkzeugmaschinen zur Drehmitnahme von schlagenden und/oder bohrenden Werkzeugen, mit mindestens drei Drehmitnahmen und mindestens einer Axialverriegelung, welche über den Umfang des runden Werkzeugschaftes (11) und der zylindrischen Aufnahmebohrung (13) des Werkzeughalters (10) mindestens etwa gleichmäßig verteilt angeordnet sind, wobei die Drehmitnahmen am Werkzeugschaft (11) als axial zum Schaftende auslaufende Ausnehmungen (17, 19, 21) sowie damit zusammenwirkende, axial verlaufende Vorsprünge (18, 20, 22) am Umfang der Aufnahmebohrung (13) ausgebildet sind und wobei die Axialverriegelung als axial verlaufende mindestens zum Schaftende hin geschlossene Mulde (16) im Werkzeugschaft (11) ausgebildet ist, die mit einem radial verschiebbaren, aus der Aufnahmebohrung (13) nach innen vorstehenden Verriegelungskörper (15) zusammenwirkt, dadurch gekennzeichnet, daß die zwischen zwei Drehmitnahmen in dem der Axialverriegelung gegenüberliegenden Umfangsbereich angeordnete mittlere Drehmitnahme derart ausgebildet ist, daß deren Vorsprung (22) und/oder Ausnehmung (21) auf mindestens einer Längsseite (21b, 22b) sehnenförmig zum Umfang des Werkzeugschaftes (11) und/oder der Aufnahmebohrung (13) des Werkzeughalters (10) auslauft und daß die zwei dazu beidseitig benachbarten Drehmitnahmen unterschiedlich groß ausgebildet sind.

2. Einrichtung nach Anspruch 1, dadurch gekennzeichnet, daß die mittlere Drehmitnahme (21, 22) zumindest auf ihrer in Drehrichtung nacheilenden Längsseite (21b, 22b) sehnenförmig zum Umfang ausläuft.

3. Einrichtung nach Anspruch 2, dadurch gekennzeichnet, daß die mittlere Drehmitnahme (21, 22) auf ihrer in Drehrichtung vorderen Längsseite (21a, 22a) als etwa radial verlaufende Drehmitnahmeflanke ausgebildet ist.

4. Einrichtung nach Anspruch 3, dadurch gekennzeichnet, daß der sehnenförmige Flächenabschnitt (21b, 22b) der mittleren Drehmitnahme (21, 22) zur Drehmitnahmeflanke (21a, 22a) einen Winkel von mindestens 90° bildet.

5. Werkzeug für eine Einrichtung nach dem Oberbegriff des Anspruchs 1 mit mindestens drei Mitnahmeausnehmungen (17, 19, 21) und einer Verriegelungsmulde (16), dadurch gekennzeichnet, daß zwischen zwei Mitnahmeausnehmungen (17, 19) die in dem der Verriegelungsmulde (16) gegenüberliegenden Umfangsbereich angeordnete mittlere Ausnehmung (21) auf mindestens einer Längsseite (21b) sehnenförmig zum Umfang des Werkzeugschaftes (11) auslauft und daß die zwei beidseitig dazu benachbarten Mitnahmeausnehmungen (17, 19) unterschiedlich groß sind.

6. Werkzeug nach Anspruch 5, dadurch gekennzeichnet, daß diese Ausnehmung (21) mindestens auf ihrer in Drehrichtung nacheilenden Längsseite (21b) sehnenförmig zum Schaftumfang ausläuft.

7. Werkzeug nach Anspruch 6, dadurch gekennzeichnet, daß diese Ausnehmung (21) auf ihrer in Drehrichtung vorderen Längsseite (21a) als etwa radial verlaufende Drehmitnahmeflanke ausgebildet ist, die mit dem sehenförmigen Flächenabschnitt (21b) einen Winkel von mindestens 90° bildet.

8. Werkzeughalter für eine Einrichtung nach dem Oberbegriff des Anspruchs 1 mit mindestens drei Mitnahmevorsprüngen (18, 20, 22) und einem Verriegelungskörper (15) am Umfang seiner Aufnahmebohrung (13), dadurch gekennzeichnet, daß der zwischen zwei Vorsprüngen (18, 20) in dem dem Verriegelungskörper (15) gegenuberliegenden Umfangsbereich der Aufnahmebohrung (13) angeordnete axial verlaufende mittlere Vorsprung (22) auf mindestens einer Längsseite (22b) sehnenförmig zum Umfang der Aufnahmebohrung (13) ausläuft und daß die zwei dazu beidseitig benachbarten Vorsprünge (18, 20) unterschiedlich groß sind.

9. Werkzeughalter nach Anspruch 8, dadurch gekennzeichnet, daß dieser Vorsprung (22) mindestens auf seiner in Drehrichtung nacheilenden Längsseite (22b) sehnenförmig zum Umfang ausläuft.

10. Werkzeughalter nach Anspruch 9, dadurch gekennzeichnet, daß dieser Vorsprung (22) auf seiner in Drehrichtung vorderen Längsseite (22a) als etwa radial verlaufende Drehmitnahmeflanke ausgebildet ist, die mit dem sehnenförmigen Flächenabschnitt (22b) einen Winkel von mindestens 90° bildet.

## Claims

1. Device on powered hand tools for the rotary driving of percussive and/or drilling tools, having at least three rotary drivers and at least one dial lock which are arranged in an at least approximately uniformly distributed manner over the periphery of the round tool shank (11) and the cylindrical receiving bore (13) of the tool holder (10), the rotary drivers being designed on the tool shank (11) as recesses (17, 19, 21) running out axially towards the shank end as well as axially running projections (18, 20, 22), interacting with the said recesses (17, 19, 21), on the periphery of the receiving bore (13), and the axial lock being designed as an axially running hollow (16), closed at least towards the shank end, in the tool shank (11), which hollow (16) interacts with a radially displaceable locking body (15) projecting to the inside from the receiving bore (13), characterized in that the central rotary driver arranged between two rotary drivers in the peripheral area opposite the axial lock is designed in such a way that its projection (22) and/or recess (21) runs out on at least one longitudinal side (21b, 22b) in a chordal manner towards the periphery of the tool shank (11) and/or the receiving bore (13) of the tool holder (10), and in that the two rotary drivers which are adjacent to the central one on both sides differ in size.

2. Device according to Claim 1, characterized in that the central rotary driver (21, 22) runs out in a chordal manner towards the periphery at least on its longitudinal side (21b, 22b) lagging in the rotary direction.

3. Device according to Claim 2, characterized in that the central rotary driver (21, 22) is designed as an approximately radially running rotary driving flank on its front longitudinal side (21a, 22a) in the rotary direction.

4. Device according to Claim 3, characterized in that the chordal surface section (21b, 22b) of the central rotary driver (21, 22) forms an angle of at least 90° to the rotary driving flank (21a, 22a).

5. Tool for a device according to the preamble of Claim 1, having at least three driving recesses (17, 19, 21) and a locking hollow (16), characterized in that the central recess (21) arranged between two driving recesses (17, 19) in the peripheral area opposite the locking hollow (16) runs out on at least one longitudinal side (21b) in a chordal manner towards the periphery of the tool shank (11), and in that the two driving recesses (17, 19) which are adjacent to the central one on both sides differ in size.

6. Tool according to Claim 5, characterized in that this recess (21) runs out in a chordal manner towards the shank periphery at least on its longitudinal side (21b) lagging in the rotary direction.

7. Tool according to Claim 6, characterized in that this recess (21), on its front longitudinal side (21a) in the rotary direction, is designed as an approximately radially running rotary driving flank which forms an angle of at least 90° with the chordal surface section (21b).

8. Tool holder for a device according to the preamble of Claim 1, having at least three driving projections (18, 20, 22) and a locking body (15) at the periphery of its receiving bore (13), characterized in that the central axially running projection (22) arranged between two projections (18, 20) in the peripheral area of the receiving bore (13) opposite the locking body (15) runs out in a chordal manner towards the periphery of the receiving bore (13) on at least one longitudinal side (22b), and in that the two projections (18, 20) which are adjacent to the central one on both sides differ in size.

9. Tool holder according to Claim 8, characterized in that this projection (22) runs out in a chordal manner towards the periphery at least on its longitudinal side (22b) lagging in the rotary direction.

10. Tool holder according to Claim 9, characterized in that this projection (22), on its front longitudinal side (22a) in the rotary direction, is designed as an approximately radially running rotary driving flank which forms an angle of at least 90° with the chordal surface section (22b).

## Revendications

1. Dispositif servant à entraîner en rotation pour des machines outils à main des outils de percussion et/ou de perçage, avec au moins trois entraînements en rotation et avec au moins un verrouillage axial qui sont disposés de façon répartie au moins à peu près régulièrement sur le pourtour de la tige ronde de l'outil (11) et de l'alésage cylindrique de réception (13) du porte-outil (10), les trois entraînements sur la tige de l'outil (11) étant constitués sur le pourtour de l'alésage de réception (13) sous la forme d'évidements (17, 19, 21) qui s'étendent axialement en direction de l'extrémité de la tige ainsi que de saillies (18, 20, 22) qui coopèrent avec et qui s'étendent axialement, et le verrouillage axial étant constitué dans la tige de l'outil (11) sous la forme d'une cavité (16) qui s'étend axialement et qui est fermée au moins en direction de l'extrémité de la tige, cavité qui coopère avec un corps de verrouillage (15), faisant saillie vers l'intérieur à partir de l'alésage de réception (13), et qui peut coulisser radialement,
caractérisé en ce que
• l'entraînement en rotation central, qui est disposé entre ces deux entraînements en rotation dans la zone périphérique qui est située en regard du verrouillage axial, est constitué d'une manière telle que sa saillie (22) et/ou son évidement (21) s'étend sur au moins un côté longitudinal (21b, 22b) en formant une corde d'arc par rapport au pourtour de la tige de l'outil (11) et/ou de l'alésage de réception (13) du porte-outil (10) et
• les deux entraînements voisins, qui sont situés des deux côtés du précédent sont constitués avec des grandeurs différentes de celle de l'entraînement central en rotation.

2. Dispositif selon la revendication 1,
caractérisé en ce que
l'entraînement central (21, 22) s'étend au moins sur son côté longitudinal (21b, 22b), postérieur dans le sens de rotation en formant une corde d'arc.

3. Dispositif selon la revendication 2,
caractérisé en ce que
l'entraînement central (21, 22) est constitué, sur son côté longitudinal (21a, 22a) antérieur dans le sens de rotation, sous la forme d'un flanc d'entraînement en rotation qui s'étend à peu près radialement.

4. Dispositif selon la revendication 3,
caractérisé en ce que
la section de surface qui forme une corde d'arc (21b, 22b) de l'entraînement central en rotation forme par rapport au flanc d'entraînement en rotation (21a, 22a) un angle d'au moins 90°.

5. Outil pour un dispositif selon le préambule de la revendication 1, avec au moins trois entraînements en rotation (17, 19, 21) et une cavité de verrouillage (16),
caractérisé en ce que
• entre ces deux évidements d'entraînement (17, 19) l'évidement central (21), qui est disposé dans la zone périphérique qui est en regard de la cavité de verrouillage (16) s'étend sur au moins un côté longitudinal (21b) en formant une corde d'arc par rapport au pourtour de la tige de l'outil (11) et
• les deux évidements d'entraînement (17, 19) qui sont situés des deux côtés au voisinage de l'évidement central (21) ont des grandeurs différentes.

6. Outil selon la revendication 5,
caractérisé en ce que
cet évidement (21) s'étend en formant une corde d'arc par rapport au pourtour de la tige au moins sur son côté longitudinal (21b) postérieur dans le sens de rotation.

7. Outil selon la revendication 6,
caractérisé en ce que
cet évidement (21) est constitué sur son côté longitudinal antérieur (21a) dans le sens de rotation sous la forme d'un flanc d'entraînement en rotation qui s'étend à peu près radialement, et qui forme avec la section de surface (21b), formant une corde d'arc, un angle d'au moins 90°.

8. Porte-outil pour un dispositif selon le préambule de la revendication 1 avec au moins trois entraînements(18, 20, 22) et un corps de verrouillage (15) sur le pourtour de son alésage de réception (13),
caractérisé en ce que
• la saillie (22) centrale, qui s'étend axialement, et qui est disposée dans la zone périphérique de l'alésage de réception (13), qui est en regard du corps de verrouillage (15), entre ces deux saillies (18, 20), s'étend sur au moins un côté longitudinal (22b) en formant une corde d'arc par rapport au pourtour de l'alésage de réception (13), et
• les deux saillies (18, 20), voisines des deux côtés par rapport à cela, ont une grandeur différente par rapport à celle de cette saillie centrale (22).

9. Porte-outil selon la revendication 8,
caractérisé en ce que
cette saillie (22) s'étend au moins sur son côté longitudinal postérieur (22b) dans le sens de rotation en formant une corde d'arc par rapport au pourtour.

10. Porte-outil selon la revendication 9,
caractérisé en ce que
cette saillie (22) est constituée sur son côté longitudinal (22a) antérieur dans le sens de rotation sous la forme d'un flanc d'entrainement en rotation, qui s'étend à peu près radialement, et qui forme avec la section de surface (22b), formant une corde d'arc, un angle d'au moins 90°.
